# EUROPÄISCHE PATENTSCHRIFT

(11) **EP 4 192 310 B1**
(45) Veröffentlichungstag und Bekanntmachung des Hinweises auf die Patenterteilung: **26.11.2025**
(21) Anmeldenummer: 21730148.0
(22) Anmeldetag: 27.05.2021
(51) Int. Cl.: A47C 4/02, A47C 19/00

(54) **MÖBELMODUL**
FURNITURE MODULE
MODULE DE MEUBLE

(30) Priorität: 05.08.2020 DE 202020104512 U
(43) Veröffentlichungstag der Anmeldung: 14.06.2023
(62) Teilanmeldung aus: 23152338.2
(73) Patentinhaber: Ikono GmbH & Co. KG, 33104 Paderborn (DE)
(72) Erfinder: KRAMM, Olaf, 59505 Bad Sassendorf (DE)
(74) Vertreter: Ter Meer Steinmeister & Partner
(86) Internationale Anmeldenummer: PCT/EP2021/064207
(87) Internationale Veröffentlichungsnummer: WO 2022/028750

(56) Entgegenhaltungen:
- WO-A1-99/11161
- DE-U1- 202016 003 638
- US-A- 4 456 299

## Beschreibung

Die Erfindung betrifft ein Möbelmodul, insbesondere ein Polstermöbelmodul mit einem auf einem Fußrahmen abgestützten Polsterkörper, bei dem der Fußrahmen durch Metallprofile gebildet wird, die jeweils eine hinterschnittene Nut aufweisen, und bei dem ein Befestigungselement mit einem Profilanker lösbar in der Nut verankert ist.

Aus der Praxis sind modulare Polstermöbel bekannt, deren Module jeweils einen Fußrahmen aus Holz aufweisen. Die Polsterkörper der verschiedenen Module haben unterschiedliche, zumeist quaderförmige Gestalt und können je nach ihrer Formgebung einen Sitz, eine Rückenlehne oder eine Armlehne eines Polstermöbels bilden. Ein fester Zusammenhalt der unmittelbar aneinander angrenzend aufgestellten Module wird durch Verbindungsklammern erreicht, die Teile der Fußrahmen oder Teile von Füßen der beiden Module umgreifen und zusammenhalten.

Ein Möbelmodul der eingangs genannten Art ist aus DE 20 2016 003 638 U1 bekannt.

Aufgabe der Erfindung ist es, ein hochwertigeres und vielseitig einsetzbares modulares Möbelsystem zu schaffen.

Diese Aufgabe wird erfindungsgemäß dadurch gelöst, dass ein Verbindungsbügel mit Hilfe des Befestigungselements am Fußrahmen fixiert und dazu ausgebildet ist, die Fußrahmen des Moduls und eines weiteren Polstermöbelmoduls formschlüssig miteinander zu verbinden.

Dadurch, dass der Fußrahmen durch Metallprofile gebildet wird, lässt sich eine höhere Stabilität sowie eine bessere Maßgenauigkeit und insbesondere auch eine höhere Witterungsbeständigkeit erreichen, so dass die Polstermöbel auch im Freien benutzt werden können. Die hinterschnittenen Nuten in den Metallprofilen ermöglichen eine sichere und stabile Befestigung von Befestigungselementen an jeder beliebigen Stelle längs des Metallprofils. Das Befestigungselement kann als Verbindungselemente gestaltet sein, das die Fußrahmen zweier Module miteinander verbindet und die herkömmlichen Verbindungsklammern ersetzt.

Weitere Befestigungselemente können unterschiedlich gestaltet sein und vielfältige Funktionen.

Vorteilhafte Ausgestaltungen der Erfindung sind in den Unteransprüchen angegeben.

In einer Ausführungsform sind Befestigungselemente in der Form von Profilleisten vorgesehen, mit denen der untere Rand eines Bezuges oder einer Husse des Polsterkörpers auf ganzer Länge klemmend an einem Rahmenschenkel des Fußrahmens fixiert werden kann. Der Profilanker dieser Befestigungselemente kann eine gewisse Eigenelastizität aufweisen, so dass die Befestigungsleiste - vorzugsweise auf ganzer Länge - in der hinterschnittenen Nut verrastet werden kann.

Im folgenden werden Ausführungsbeispiele anhand der Zeichnung näher erläutert.

Es zeigen:
- Fig. 1: einen Teilschnitt durch ein Polstermöbelmodul im Bereich eines Fußrahmens;
- Fig.2: einen Teilschnitt durch zwei aneinandergrenzende und durch ein Befestigungselement miteinander verbundene Module;
- Fig. 3: einen Teilschnitt durch einen Fußrahmen eines Moduls, an dem ein Halter für einen Tischfuß befestigt ist;
- Fig. 4: einen Teilschnitt durch einen Fußrahmen eines Moduls, an dem ein Schirmständer für einen Sonnenschirm befestigt ist; und
- Fig. 5: einen Teilschnitt durch einen Fußrahmen eines Moduls mit einer Diebstahlsicherung.

In Fig. 1 ist in einem Teilschnitt ein Polstermöbelmodul 10 gezeigt, das einen rechteckigen Fußrahmen 12 aufweist, auf dem sich über einen Lattenrost 14 ein Polsterkörper 16 abstützt, der eine insgesamt quaderförmige Gestalt haben kann. Der Fußrahmen 12 wird durch vier an den Ecken miteinander verbundene Metallprofile 18 gebildet, von denen in Fig. 1 eines im Schnitt und ein anderes in einer Innenansicht gezeigt ist. Bei den Metallprofilen 18 kann es sich beispielsweise um Strangprofile aus Aluminium oder Leichtmetall handeln.

Im gezeigten Beispiel haben die Metallprofile 18 eine im Querschnitt rechteckige Außenwand 20, die zwei parallele Kernprofile 22 mit quadratischem Querschnitt umgibt. Die Kernprofile 22 sind jeweils über vier diagonale Stege 24 mit der Außenwand 20 verbunden. Vier dieser insgesamt acht Stege 24 führen zu den Ecken der Außenwand 20.

Das Metallprofil 18 bildet insgesamt sechs hinterschnittene Nuten 26, von denen sich jeweils zwei in der längeren vertikalen Seitenwand des Profils und je eine in den schmaleren horizontalen Wänden befinden. Jede dieser hinterschnittenen Nuten 26 hat einen trapezförmigen Querschnitt, der durch zwei der Stege 24 begrenzt wird und über einen Schlitz 28 in der Außenwand 20 offen ist.

Ein Fuß 30 des Moduls ist mit einem Befestigungselement 32 an der Unterseite des im Schnitt dargestellten Metallprofils 18 befestigt. Das Befestigungselement 32 weist einen Profilanker 34 auf, der in der dortigen hinterschnittenen Nut 26 aufgenommen ist. Von dem Profilanker 34 erstreckt sich ein Gewindebolzen 36 durch den Schlitz 28 und eine Bohrung des Fußes 30, der mit einer Mutter 38 auf dem Gewindebolzen fixiert ist. Beim Anziehen der Mutter 38 wird der Profilanker 34 gegen die Außenwand 20 des Metallprofils gespannt.

In die untere der beiden hinterschnittenen Nuten 26, die in der Außenseite des Fußrahmens 12 gebildet sind (rechts in Fig. 1), ist eine Klemmleiste 40 aus einem elastischen Kunststoff eingeclipst, die mit einem Profilanker 42 in die hinterschnittene Nut eingreift. Durch die Klemmleiste 40 wird der untere Rand eines Bezuges 44 des Polstermöbelmoduls klemmend am Fußrahmen 12 fixiert. Der Bezug 44 ist nach Art einer Husse über die Unterseite des Polsterkörpers 16 hinaus nach unten gezogen und deckt somit auch den Lattenrost 14 sowie den Fußrahmen 12 ab. Vorzugsweise besteht der Bezug 44 aus einem witterungsbeständigen Stoff, und die Nähte des Bezuges sind mit Quellfäden ausgeführt, so dass eine wasserdichte Umhüllung des Polstermöbelmoduls geschaffen wird.

Auch die Klemmleiste 40 bildet ein Befestigungselement im Sinne des Anspruchs 1.

Ein weiteres Befestigungselement 46 greift mit seinem Profilanker 34 in die obere hinterschnittene Nut in der Außenseite des Fußrahmens 12 ein. Dieses Befestigungselement ist Teil eines Eckverbinders, durch den die beiden Metallprofile 18, die an der Ecke des Fußrahmens auf Stoß oder auf Gehrung aneinandergrenzen, miteinander verbunden werden. In diesem Beispiel wird der Profilanker 34 von einer Schraube 48 durchsetzt, die den Profilanker 34 und einen äußeren Teil des Befestigungselements 46 von entgegengesetzten Seiten her gegen die Außenwand 20 spannt.

Fig. 2 zeigt die unteren Randbereiche zweier aneinander angrenzender Polstermöbelmodule 10, 10', die durch einen Verbindungsbügel 50 formschlüssig zusammengehalten werden. Das bereits beschriebene Befestigungselement 32 dient in diesem Fall dazu, den Verbindungsbügel 50 starr, jedoch lösbar an dem Metallprofil 18 des Moduls 10 zu befestigen. Der waagerecht von diesem Modul abstehende Teil des Befestigungsbügels 50 bildet eine U-förmige Aufnahme, in die das Metallprofil 18 des Moduls 10' von oben eingesetzt ist. Auf diese Weise wird verhindert, dass sich die beiden Module 10 und 10' auseinanderziehen lassen, jedoch kann das Modul 10' einfach aus dem Befestigungsbügel gelöst werden, indem es etwas angehoben wird.

Fig. 3 zeigt ein Befestigungselement 52 in der Form eines Halters für ein Tischbein 54. Der Profilanker 34 ist in diesem Beispiel in einem Stück mit einem Arm 56 des Befestigungselements 52 ausgebildet. Bei der Montage werden der Profilanker 34 und der Arm 56 von einem Ende des Metallprofils 18 her in die hinterschnittene Nut 26 eingeschoben.

An seinem äußeren Ende ist der Arm 56 durch ein Gelenk 58 mit einer topfförmigen Aufnahme 60 für das Tischbein verbunden. Der Arm 56 ist dabei so geformt, dass er sich auf dem Boden abstützt und die vom Tischbein 54 ausgeübte Kraft aufnehmen kann. Das Gelenk 58 ermöglicht es, die Neigung der Aufnahme 60 an die jeweilige Neigung des Tischbeins 54 anzupassen. Indem der Arm 56 mit dem Profilanker 34 axial in der Nut 26 verschoben wird, lässt sich der Abstand zweier Befestigungselemente 52 an den Abstand zweier Tischbeine 54 eines Tisches anpassen. Die beiden Befestigungselemente 52 können dabei an demselben Polstermöbelmodul oder auch an zwei verschiedenen Modulen angeordnet sein.

Fig. 4 zeigt ein Befestigungselement 62, das als Schirmständer für den Fuß 64 eines Sonnenschirms ausgebildet ist. Dieses Befestigungselement hat einen Arm 56', der dem Arm 56 in Fig. 3 entspricht und auf die gleiche Weise mit Hilfe eines Profilankers 34 verschiebbar in der hinterschnittenen Nut 26 gehalten ist. Das andere Ende des Armes 56' stützt sich auf dem Boden ab und ist in einem Stück mit einer topfförmigen Aufnahme 66 für den Fuß 64 des Sonnenschirms verbunden.

In einer abgewandelten Ausführungsform kann der Profilanker 34 für das Befestigungselement 52 oder 62 auch ähnlich wie in Fig. 1 oder Fig. 2 mit Hilfe einer Schraube in der Nut 26 verspannbar sein.

Fig. 5 zeigt ein Befestigungselement 68 mit einem bolzenartigen Teil 70, der in einem Stück mit dem Profilanker 34 ausgebildet ist und aus dem Schlitz des Metallprofils 18 herausragt. Außerhalb des Metallprofils weist der Teil 70 ein Auge 72 auf, mit dem das Befestigungselement unlösbar auf einem Kabel 74 einer Diebstahlsicherung 76 gehalten ist, die beispielsweise durch ein Fahrradschloss gebildet werden kann. Das Kabel 74 läuft auch durch einen Ring 78 eines fest im Boden verankerten Bodenankers 80, so dass das Polstermöbelmodul gegen Diebstahl gesichert ist.

## Patentansprüche

1. Möbelmodul (10; 10') mit einem auf einem Fußrahmen (12) abgestützten Polsterkörper (16), bei dem der Fußrahmen (12) durch Metallprofile (18) gebildet wird, die jeweils eine hinterschnittene Nut (26) aufweisen, und bei dem ein Befestigungselement (32; 40; 46; 52; 62; 68) mit einem Profilanker (34; 42) lösbar in der Nut (26) verankert ist, **dadurch gekennzeichnet, dass** ein Verbindungsbügel (50) mit Hilfe des Befestigungselements (32) am Fußrahmen (12) fixiert und dazu ausgebildet ist, die Fußrahmen (12) des Moduls (10) und eines weiteren Polstermöbelmoduls (10') formschlüssig miteinander zu verbinden.

2. Modul nach Anspruch 1, bei dem mit Hilfe eines von mehreren Befestigungselementen ein Fuß (30) am Fußrahmen (12) befestigt ist.

3. Modul nach Anspruch 1 oder 2, bei dem eines von mehreren Befestigungselementen eine Klemmleiste (40) ist, mit der ein Rand eines Bezuges (44) des Polsterkörpers (16) am Fußrahmen (12) fixiert ist.

4. Modul nach Anspruch 3, bei dem die Klemmleiste (40) einen Profilanker (42) in der Form eines eigenelastischen, in Längsrichtung durchgehenden oder unterbrochenen Profilbereichs aufweist, der auf ganzer Länge in der hinterschnittenen Nut (26) verrastbar ist.

5. Modul nach einem der vorstehenden Ansprüche, bei dem eines von mehreren Befestigungselementen Teil eines Eckverbinders ist, der zwei Metallprofile (18) des Fußrahmens (12) zusammenhält.

6. Modul nach Anspruch 5, bei dem der Verbindungsbügel (50) eine Aufnahme bildet, in welche ein Schenkel des Fußrahmens (12) des weiteren Möbelmoduls (10') von oben einsetzbar ist.

7. Modul nach einem der vorstehenden Ansprüche, bei dem eines von mehreren Befestigungselementen ein Halter für ein Tischbein (54) ist.

8. Modul nach Anspruch 7, bei dem das Befestigungselement (52) eine Aufnahme (60) für ein Ende des Tischbeins aufweist, die über ein Gelenk (58) mit einem Arm (56) verbunden ist, der durch den Profilanker (34) am Fußrahmen (12) gehalten ist.

9. Modul nach einem der vorstehenden Ansprüche, bei eines von mehreren Befestigungselementen ein Schirmständer für den Fuß (64) eines Sonnenschirms ist.

10. Modul nach einem der vorstehenden Ansprüche, bei dem eines (68) von mehreren Befestigungselementen unlösbar mit einer Diebstahlsicherung (76) verbunden ist.

11. Modul nach einem der Ansprüche 8 bis 10, bei dem der Profilanker (34) in einem Stück mit einem Teil (56; 56'; 70) des Befestigungselements ausgebildet ist.

12. Modul nach einem der Ansprüche 1 bis 10, bei dem der Profilanker (34) starr mit einem Gewindebolzen (36) verbunden ist, der aus der hinterschnittenen Nut (26) herausragt, und bei dem das Befestigungselement (32) eine auf den Gewindebolzen (36) aufschraubbare Mutter aufweist.

13. Modul nach einem der Ansprüche 1 bis 11, bei dem der Profilanker (34) eine Gewindebohrung aufweist und das Befestigungselement (46) eine in die Gewindebohrung einschraubbare Schraube (48) aufweist.

14. Polstermöbel mit mindestens einem Modul nach einem der vorstehenden Ansprüche.

## Claims

1. A furniture module (10; 10') having an upholstered body (16) supported on a base frame (12), wherein the base frame (12) is formed by metal profiles (18) each having an undercut groove (26), and wherein a fastening element (32; 40; 46; 52; 62; 68) is detachably anchored in the groove (26) with a profile anchor (34; 42), **characterized in that** a connecting bracket (50) is fixed to the base frame (12) with the aid of the fastening element (32) and is designed to connect the base frames (12) of the module (10) and another upholstered furniture module (10') to each other in a form-fitting manner.

2. The module according to claim 1, wherein a foot (30) is attached to the base frame (12) with the aid of one of several fastening elements.

3. The module according to claim 1 or 2, wherein one of several fastening elements is a clamping strip (40) with which an edge of a cover (44) of the upholstered body (16) is fixed to the base frame (12).

4. The module according to claim 3, wherein the clamping strip (40) has a profile anchor (42) in the form of a self-elastic, profile section that is continuous or interrupted in the longitudinal direction and which can be locked into the undercut groove (26) along its entire length.

5. The module according to one of the preceding claims, in which one of several fastening elements is part of a corner connector that holds two metal profiles (18) of the base frame (12) together.

6. The module according to claim 5, wherein the connecting bracket (50) forms a receptacle into which a leg of the base frame (12) of the further furniture module (10') can be inserted from above.

7. The module according to any one of the preceding claims, wherein one of several fastening elements is a holder for a table leg (54).

8. Modul nach Anspruch 7, bei dem das Befestigungselement (52) eine Aufnahme (60) für ein Ende des Tischbeins aufweist, die über ein Gelenk (58) mit einem Arm (56) verbunden ist, der durch den Profilanker (34) am Fußrahmen (12) gehalten ist.

9. The module according to any one of the preceding claims, wherein one of a plurality of fastening elements is an umbrella stand for the base (64) of a parasol.

10. The module according to any one of the preceding claims, wherein one (68) of a plurality of fastening elements is permanently connected to an anti-theft device (76).

11. The module according to any one of claims 8 to 10, wherein the profile anchor (34) is formed in one piece with a part (56; 56'; 70) of the fastening element.

12. The module according to any one of claims 1 to 10, wherein the profile anchor (34) is rigidly connected to a threaded bolt (36) which protrudes from the undercut groove (26), and wherein the fastening element (32) has a nut which can be screwed onto the threaded bolt (36).

13. The module according to any one of claims 1 to 11, wherein the profile anchor (34) has a threaded bore and the fastening element (46) has a screw (48) that can be screwed into the threaded bore.

14. An upholstered pies of furniture with at least one module according to any one of the preceding claims.

## Revendications

1. Module de meuble (10 ; 10') ayant un corps de rembourrage (16) supporté par un cadre de pied (12), dans lequel le cadre de pied (12) est formé par des profilés métalliques (18) qui comportent respectivement une rainure en contre-dépouille (68), et dans lequel un élément de fixation (32 ; 40 ; 46 ; 52 ; 62 ; 68) est ancré de manière amovible avec un élément d'ancrage de profilé (32) dans la rainure (26), **caractérisé en ce qu'**un étrier d'assemblage (50) est fixé sur le cadre de pied (12) à l'aide de l'élément de fixation (32) et est configuré pour assembler le cadre de pied (12) du module (10) et un module de meuble de rembourrage supplémentaire (10') par complémentarité de formes.

2. Module selon la revendication 1 dans lequel un pied (30) est fixé au cadre de pied (12) à l'aide d'un élément parmi une pluralité d'éléments de fixation.

3. Module selon la revendication 1 ou 2, dans lequel l'un des éléments de fixation est une plaquette de serrage (40) au moyen de laquelle un bord d'une garniture (44) du corps de rembourrage (16) est fixé sur le cadre de pied (12).

4. Module selon la revendication 3, dans lequel la plaquette de serrage (40) comporte un élément d'ancrage de profilé (42) ayant la forme d'une zone de profilé ayant sa propre élasticité, continue ou interrompue dans une direction longitudinale, qui peut être enclenché sur toute la longueur dans la rainure en contre-dépouille (26).

5. Module selon l'une des revendications précédentes, dans lequel l'un des éléments de fixation fait partie d'un raccord d'angle qui maintient ensemble deux profilés métalliques (18) du cadre de pied (12).

6. Module selon la revendication 5, dans lequel l'étrier d'assemblage (50) forme un logement dans lequel une patte du cadre de pied (12) du module de meuble supplémentaire (10') peut être insérée par le haut.

7. Module selon l'une des revendications précédentes, dans lequel l'un des éléments de fixation est un support pour un pied de table (54).

8. Module selon la revendication 7, dans lequel l'élément de fixation (52) comporte un logement (60) pour une extrémité du pied de table qui est relié par une articulation (58) à un bras (56) maintenu sur le cadre de pied (12) par l'élément d'ancrage de profilé (34).

9. Module selon l'une des revendications précédentes, dans lequel l'un des éléments de fixation est une base de parasol pour le pied (64) d'un parasol.

10. Module selon l'une des revendications précédentes, dans lequel un élément (68) parmi la pluralité d'éléments de fixation est assemblé à un dispositif antivol (76) de manière non amovible.

11. Module selon l'une des revendications 8 à 10, dans lequel l'élément d'ancrage de profilé (34) est réalisé d'un seul tenant avec une partie (56 ; 56' ; 70) de l'élément de fixation.

12. Module selon l'une des revendications 1 à 10, dans lequel l'élément d'ancrage de profilé (34) est assemblé de façon rigide avec une tige filetée (36) qui fait saillie à partir de la rainure en contre-dépouille (26) et dans lequel l'élément de fixation (32) comporte un écrou pouvant être vissé sur la tige filetée (36).

13. Module selon l'une des revendications 1 à 11, dans lequel l'élément d'ancrage profilé (34) comporte un trou taraudé et l'élément de fixation (46) comporte une vis (48) pouvant être vissée dans le trou taraudé.

14. Meuble rembourré ayant au moins un module selon l'une des revendications précédentes.
